# FASCICULE DE BREVET EUROPEEN

(11) **EP 0 369 888 B1**
(45) Date de publication et mention de la délivrance du brevet: **23.12.1992**
(21) Numéro de dépôt: 89403165.7
(22) Date de dépôt: 17.11.1989
(51) Int. Cl.: B65B 55/02

(54) **Procédé et dispositif de stérilisation d'une installation de conditionnement de produits alimentaires ou pharmaceutiques**
Verfahren und Vorrichtung zum Sterilisieren einer Abfüllanlage für Nahrungsmittel oder pharmazeutische Produkte
Method and device for the sterilization of an installation for packaging foodstuffs or pharmaceutical products

(30) Priorité: 18.11.1988 FR 8815042
(43) Date de publication de la demande: 23.05.1990
(73) Titulaire: JAGENBERG Aktiengesellschaft, D-40476 Düsseldorf (DE)
(72) Inventeur: Torterotot, Roland, F-78730 Longvilliers (FR)
(74) Mandataire: Hasenrader, Hubert

(56) Documents cités:
- FR-A- 2 391 112
- US-A- 4 446 674

## Description

La présente invention concerne un procédé de stérilisation d'une installation de conditionnement de produits liquides, pâteux ou pulvérulents, alimentaires ou pharmaceutiques stériles, installation comportant un tunnel fermé aux deux extrémités et de l'extrémité amont vers l'extrémité aval de ce tunnel, un poste de chauffage d'une bande thermoplastique tenue latéralement par des organes de préhension d'un mécanisme de transport tel que des chaînes sans fin, un poste de thermoformage pour former des récipients dans la bande thermoplastique, un doseur-distributeur de produit stérile, doseur présentant au moins une rangée de tubulures de sortie pénétrant dans le tunnel, un poste d'obturation et de scellement des récipients prévu de préférence en aval du tunnel, ainsi que des unités d'alimentation en gaz stérile sous pression, débouchant à plusieurs endroits dans le tunnel dont la base est normalement obturée par la bande thermoplastique, ce procédé consistant à obturer temporairement la base du tunnel par une feuille résistant à la chaleur, notamment en métal tel que l'aluminium, s'étendant à partir de l'extrémité amont du tunnel jusqu'à au-delà de l'extrémité aval de celui-ci et rattachée à la bande thermoplastique dont la face tournée vers le plafond du tunnel est stérile et protégée contre la pollution, à faire passer séparément à travers le tunnel et le doseur-distributeur un fluide chaud stérilisant, et après stérilisation du tunnel et du doseur-distributeur, à faire avancer la feuille résistant à la chaleur et la bande thermoplastique jusqu'à ce que toute la base du tunnel soit formée par un tronçon de la bande thermoplastique pendant que l'on continue à balayer le tunnel avec un gaz stérile en légère surpression susceptible de s'échapper par les interstices existant entre les parois latérales du tunnel et les bords de la feuille résistant à la chaleur ou la bande thermoplastique dépassant latéralement dudit tunnel.

Ce type de procédé, connu par exemple par le brevet U.S. 4 165 594, nécessite un tunnel présentant des parois à l'intérieur duquel on peut faire circuler un fluide très chaud chauffant la face interne du tunnel à une température de stérilisation convenable. On peut également stériliser la face intérieure du tunnel et tous les éléments qui y débouchent, à l'aide d'un gaz stérilisant très chaud ayant par exemple une température de l'ordre de 200° C. Mais comme le fluide stérilisant ne peut circuler dans la partie inférieure de l'extrémité inférieure du doseur-distributeur débouchant dans le tunnel, celle-ci ne s'échauffe que très lentement, ce qui entraîne des durées de stérilisation très longues, d'autant plus que le tunnel et le doseur-distributeur doivent être refroidis ensuite jusqu'à une température de l'ordre de 30 à 35° C avant que l'opération de dosage et de distribution du produit stérile dans les récipients stériles de la bande thermoplastique stérile puisse commencer.

Un objet de la présente invention est de supprimer ces inconvénients et de proposer un procédé de stérilisation du tunnel et du doseur-distributeur qui soit suffisamment rapide et permette une stérilisation thermique et le refroidissement forcé du doseur-distributeur sans condensation du fluide stérilisant dans ledit doseur-distributeur.

Ce but est atteint, conformément à la présente invention du fait que l'on dispose d'abord la feuille résistant à la chaleur à la base de tout le tunnel et contre les bords des parois délimitant celui-ci et, ensuite on applique ladite feuille de façon étanche contre le bord des tubulures de sortie du doseur-distributeur en même temps que l'on applique de façon étanche contre la face inférieure de cette feuille résistant à la chaleur au moins une rangée de tubes d'évacuation dont les axes coïncident avec ceux des tubulures de sortie et dont les bords supérieurs sont situés en face des bords inférieurs des tubulures de sortie, on perce ladite feuille résistant à la chaleur d'un trou en face de chaque ensemble tube d'évacuation et tubulure de sortie, on fait passer à travers le doseur-distributeur un fluide chaud stérilisant que l'on évacue à travers les trous de la feuille résistant à la chaleur et les tubulures d'évacuation pendant que l'on fait circuler de l'air stérile à travers le tunnel et ensuite, le cas échéant, on fait circuler à travers le doseur-distributeur et les tubes d'évacuation, un fluide stérile refroidissant et finalement on abaisse la rangée des tubes d'évacuation en dessous du niveau de transport des récipients thermoformés dans la bande thermoplastique et on avance pas à pas ladite feuille résistant à la chaleur et la bande thermoplastique sous le tunnel pendant que l'on maintient dans ce dernier un gaz stérile en légère surpression et on commence le cycle normal de fonctionnement de l'installation.

Grâce à cette conception, on peut utiliser un fluide stérilisant très chaud, même surchauffé pour porter le doseur-distributeur rapidement à une température de stérilisation élevée, par exemple 160° C, et ensuite, on peut procéder rapidement à un refroidissement dudit doseur en y faisant circuler un fluide réfrigérant stérilisé, tel que de l'air ou de l'eau stérile qui sera évacué à travers les trous percés dans la feuille résistant à la chaleur, avantageusement constitué par une feuille d'aluminium d'une épaisseur de l'ordre de 50 µm, et enserrée entre les tubulures de sortie du doseur et les tubes d'évacuation.

La présente invention concerne aussi un dispositif de stérilisation d'un tunnel et d'un doseur-distributeur faisant partie d'une installation de conditionnement de produits liquides, pâteux ou pulvérulents stériles du domaine alimentaire ou pharmaceutique, cette installation comportant de l'extrémité amont vers l'extrémité aval du tunnel, un poste de chauffage d'une bande thermoplastique tenue latéralement par des organes de préhension d'un mécanisme de transport tel que des chaînes sans fin, un poste de thermoformage pour former des récipients dans la bande thermoplastique, un doseur-distributeur de produit stérile, doseur présentant au moins une rangée de tubulures de sortie pénétrant dans le tunnel, un poste d'obturation et de scellement des récipients, prévu de préférence, en aval du tunnel, ainsi que des unités d'alimentation en un gaz stérile sous pression, tel que de l'air stérile, débouchant à plusieurs endroits dans le tunnel dont la base est soit normalement obturée par la bande thermoplastique de façon qu'il n'existe qu'un très faible intervalle ou interstice entre la face supérieure stérile de la bande thermoplastique et le bord inférieur des parois latérales du tunnel également fermé aux extrémités amont et aval, soit, pendant l'opération de stérilisation, temporairement obturée par une feuille ou tronçon de bande résistant à la chaleur, notamment en métal tel que de l'aluminium et rattachée à son extrémité amont à la bande thermoplastique dont la face supérieure est protégée contre toute pollution.

Lorsque l'on désire stériliser l'ensemble des éléments disposés au moins partiellement dans le tunnel, tels que la boîte de chauffe du poste de chauffage, la cloche et le poinçon du poste de formage, le doseur-distributeur, etc..., on met en place la feuille résistant à la chaleur de façon à obturer le tunnel à l'exception d'un faible intervalle de passage entre le bord inférieur des parois latérales et extrêmes amont et aval du tunnel et ladite feuille résistant à la chaleur, et on fait circuler à l'intérieur du tunnel à travers les unités d'alimentation en gaz stérile, un gaz stérile en surpression par rapport à l'atmosphère extérieure, tel que de l'air chauffé, par exemple à 200° C pendant que l'on porte la température de la boîte de chauffe à une température du même ordre ou supérieure, et pendant que l'on fait circuler un fluide chaud, notamment de la vapeur d'eau surchauffée dans le poinçon et la cloche du poste de thermoformage ainsi que dans le doseur-distributeur pendant que les tubulures de sortie de celui-ci sont fermées.

Ce système de stérilisation présente l'inconvénient de nécessiter un temps de stérilisation assez long du fait que, dans la zone des tubulures de sortie du doseur, il est jusqu'à présent impossible d'établir une circulation de vapeur d'eau surchauffée, qu'il s'y forme des condensats d'eau dont la température n'est que de 100° C et qu'ainsi la montée en température des tubulures de sortie est lente et dépasse rarement le palier de 100° C dans un temps raisonnable.

L'invention a pour but de supprimer cet inconvénient et de proposer un dispositif de stérilisation qui permette de procéder rapidement à la stérilisation du doseur-distributeur pendant qu'il est procédé de la manière habituelle à la stérilisation du tunnel et des autres éléments précédemment mentionnés.

Ce but est atteint conformément à l'invention par un dispositif de stérilisation associé au doseur-distributeur, caractérisé en ce qu'il comprend, d'une part, en dessous de la feuille résistant à la chaleur et du trajet de la bande thermoplastique et des récipients thermoformés et, d'autre part, à l'aplomb des tubulures de sortie du doseur-distributeur, au moins une rangée de tubes d'évacuation ouverts en direction des tubulures de sortie, et susceptibles de venir s'appliquer avec leur extrémité supérieure contre l'extrémité inférieure des tubulures de sortie avec interposition de la feuille résistant à la chaleur, le bord de l'ouverture de chaque tube d'évacuation entourant coaxialement l'axe d'une tubulure de sortie et coïncidant avec l'ouverture inférieure de celle-ci, ainsi qu'au moins une rangée d'organes de perçage mobiles perpendiculairement au plan de la feuille résistant à la chaleur, chacun de ces organes étant disposé coaxialement à l'axe commun d'une tubulure de sortie et d'un tube d'évacuation correspondant, et guidé soit par la tubulure de sortie, soit par le tube d'évacuation dans laquelle ou lequel il est susceptible de se rétracter.

Grâce à cette disposition, il est possible d'établir aussi dans la partie inférieure du doseur-distributeur une circulation efficace du fluide de stérilisation en perçant un petit trou dans la feuille résistant à la chaleur pendant que celle-ci est maintenue enserrée entre les tubulures de sortie et les tubes d'évacuation en position haute, et de porter ainsi rapidement tout le doseur-distributeur à une température élevée de stérilisation, par exemple de l'ordre de 160° C pendant que ledit fluide s'écoule des tubulures de sortie à travers les trous de la feuille résistant à la chaleur vers les tubes d'évacuation correspondants, et ensuite de refroidir rapidement ledit doseur pour le ramener à la température normale de service.

Un avantage de ce dispositif réside dans le fait que cette stérilisation du doseur s'effectue pendant que l'on stérilise la face intérieure du tunnel avec de l'air chaud ayant par exemple une température de 200° C.

Lorsque la stérilisation du doseur-distributeur est terminée, on abaisse les tubes d'évacuation dans une position de repos dans laquelle leurs ouvertures se trouvent en dessous du trajet des fonds des récipients thermoformés. La feuille résistant à la chaleur et la bande thermoplastique peuvent donc être avancées pas à pas et la phase de conditionnement des produits peut commencer. Bien entendu, pendant les différentes opérations qui se succèdent, on maintient dans le tunnel une surpression par rapport à l'atmosphère ambiant, en l'alimentant avec un gaz stérile légèrement en surpression et qui, après la phase de stérilisation du tunnel se trouve à la température ambiante.

Il est à remarquer que les petits trous percés dans la feuille résistant à la chaleur ont une section de passage assez faible, de sorte qu'après l'abaissement des tubes d'évacuation, la quantité de gaz stérile s'échappent à travers ces petits trous n'est pas suffisante pour supprimer la faible surpression régnant à l'intérieur du tunnel et destinée à empêcher tout flux de gaz pollué de l'extérieur vers l'intérieur du tunnel.

D'autres avantages et caractéristiques de l'invention ressortiront de la description suivante de plusieurs modes de réalisation de l'invention, description faite en référence aux dessins annexés sur lesquels :
- la figure 1 est une vue partielle en élévation d'une coupe longitudinale verticale à travers une installation de conditionnement ;
- la figure 2 est une vue en élévation d'une coupe transversale selon la ligne II-II de la figure 1 ;
- la figure 3 est une vue partielle en élévation à travers le dispositif de stérilisation du doseur-distributeur ;
- la figure 4 est une vue en plan d'une partie de la feuille résistant à la chaleur, partie munie d'un petit trou de passage ; et
- la figure 5 est une vue en élévation à travers le dispositif de stérilisation dont les tubulures d'évacuation sont en position de repos.

Sur la figure 1 est représentée une partie d'une installation connue de conditionnement stérile comportant un tunnel stérile 1, et de l'extrémité amont jusqu'à l'extrémité aval de celui-ci, un poste de chauffage (non représenté), un poste de thermoformage 2 dont la cloche 3 et le poinçon 4 sont munis de moyens de stérilisation 5, 6 permettant la circulation d'un fluide stérilisant, au moins une unité d'alimentation 7 en un gaz stérile tel que de l'air stérile débouchant par son embouchure 8, notamment dans le plafond du tunnel 1 et dans la cloche 3 du poste de thermoformage 2, et un doseur-distributeur de produit stérile 9 dont la partie inférieure, notamment ses tubulures de sortie 10 pénètrent dans le tunnel 1. L'installation de conditionnement comprend également, de préférence en aval du tunnel un poste de scellement (non représenté) des récipients remplis de produits et des moyens d'avancement pas à pas 11 tels que de chaînes sans fin de la bande thermoplastique qui, à l'exception d'un faible intervalle en face du bord inférieur 1a du tunnel 1 ferme entièrement la base dudit tunnel.

Pour pouvoir procéder à la stérilisation de la face intérieure du tunnel 1 et toutes les parties des différents postes de travail en communication avec l'intérieur de ce tunnel 1, on obture la base du tunnel 1 à l'aide d'une feuille ou d'un tronçon de bande 12 résistant à la chaleur, notamment une feuille d'aluminium ou autre feuille métallique mince, dont l'extrémité amont est rattachée à la feuille thermoplastique 13 dont la face supérieure est stérile et protégée contre la pollution par une bande de protection jusqu'à son entrée dans le tunnel 1.

Le doseur-distributeur 9, et plus particulièrement les tubulures de sortie 10 qu'il comporte à son extrémité inférieure pénétrant dans le tunnel 1 et qui sont disposées en au moins une rangée transversale de façon que les axes de ces tubulures 10 soient disposés dans un plan perpendiculaire à la direction d'avancement pas à pas de la bande thermoplastique 13 ou de la feuille d'aluminium 12, est associé à un dispositif de stérilisation 14 prévu en dessous dudit doseur-distributeur 9.

Le doseur-distributeur 9 est un doseur connu, soit du type à tubulures de sortie constituant en même temps les buses d'éjection tel que décrit dans le brevet U. S. 4 165 594, soit du type à tubulures de sortie munies de buses d'éjection mobiles tel que décrit par le brevet français 86 08 138.

Le dispositif de stérilisation 14 comprend au moins une rangée de tubes d'évacuation 15 monté sur un support 16 avec lequel ou par rapport auquel ils sont verticalement mobiles (voir flèches F1 de la figure 3) entre, d'une part, une position haute (figure 2) dans laquelle ils s'appliquent de façon étanche contre la face inférieure de la feuille d'aluminium 12 et ils appliquent de façon étanche également la face supérieure de ladite feuille 12 contre le bord inférieur des tubulures de sortie correspondantes 10, et, d'autre part, une position basse dans laquelle l'extrémité supérieure des tubes d'évacuation 15 se trouve en dessous du trajet des fonds des récipients 17 formés dans la bande thermoplastique 13 (voir figure 5).

Chaque tube d'évacuation 15 débouche à son extrémité inférieure dans un canal transversal 18 relié à la bâche d'un circuit fermé d'un fluide de stérilisation, circuit qui comprend également des moyens de chauffage et de refoulement dudit fluide ainsi que des moyens de refroidissement dudit fluide. A l'extrémité supérieure du tube d'évacuation dont l'axe est en alignement avec l'axe d'une tubulure de sortie 10 correspondante du doseur 9, l'ouverture 19 du tube 15 est délimitée par un bord annulaire 20 qui est situé en face de celui 21 de la tubulure de sortie 10 correspondante, mais qui présente une largeur radiale légèrement plus grande de façon à dépasser légèrement de part et d'autre du bord annulaire 21 de ladite tubulure 10.

En outre, sur la partie intérieure de préférence, le bord 20 du tube d'évacuation 15 est muni d'un joint d'étanchéité 22 dépassant légèrement vers le haut de la face supérieure dudit bord 20.

Le dispositif de stérilisation 14 comprend, an outre, un organe de perçage 23 susceptible de percer dans la feuille d'aluminium 12 lorsque celle-ci est enserrée de façon étanche entre les tubulures de sortie 10 du doseur-distributeur 9 et les tubes d'évacuation 15 en position haute, un petit trou 24 à l'endroit de chaque tube 15. L'organe de perçage 23 présente la forme générale d'un disque qui, sur sa face tournée vers la feuille d'aluminium 12, comporte une petite pointe en saillie 25 à laquelle se raccordent plusieurs arêtes radiales 26 qui sont légèrement inclinées vers l'arrière en se dirigeant vers le bord dudit disque. Compte tenu de cette forme particulière de l'organe de perçage 23, le trou 24 pratiqué dans la feuille d'aluminium 12 (voir figure 4) est constitué d'une toute petite ouverture centrale circulaire de laquelle partent radialement en étoile quelques entailles droites 27. Cette forme de trou présente l'avantage de ne laisser passer qu'un faible débit de gaz stérile, de sorte que la surpression régnant à l'intérieur du tunnel 1 reste encore au-dessus de la pression ambiante régnant en dehors du tunnel 1, lorsque les tubes d'évacuation 15 sont ramenés en position basse.

Cet organe de perçage 23 peut être disposé à l'intérieur de chaque tube d'évacuation 15 et, dans ce cas, il est muni, à sa face détournée de la feuille d'aluminium 12, d'une tige de commande 28 qui est guidée verticalement dans son mouvement vertical alternatif par un organe de guidage 29, par exemple en forme d'étoile, fixé dans le tube d'évacuation 15, et qui traverse de façon étanche un coude du tube 15 (voir figure 3, partie inférieure).

Dans ce cas, le dispositif de stérilisation 14 est plus particulièrement associé à un doseur-distributeur 9 dont les tubulures de sortie 10 ne comportent pas de buses d'éjection.

Lorsque l'on utilise un doseur-distributeur comportant des buses d'éjection 30, il est avantageux de prévoir l'organe de perçage 23 sur l'extrémité inférieure de chaque buse d'éjection 30 en dessous de l'organe d'obturation 31 et des ouvertures de distribution 32 de ladite buse 30 qui comprend une tige creuse 33 à travers laquelle le produit à distribuer parvient aux ouvertures de distribution 32 et à l'aide de laquelle l'extrémité inférieure de la buse 30 est déplacée à partir de la position d'obturation (figures 3 et 5, buse en traits pleins), soit de façon à rentrer à l'intérieur de la chambre élargie 34 de la tubulure de sortie 10 et à donner libre passage au fluide de stérilisation (voir buse 30 en pontillés, figure 3), soit de façon à pénétrer dans un récipient 17 pour y distribuer le produit stérile (voir figure 5).

Le mode de fonctionnement du dispositif de stérilisation ainsi que le procédé de stérilisation du doseur-distributeur 9 se comprennent sans difficulté à la lumière de la description précédente.

## Revendications

1. Procédé de stérilisation d'une installation de conditionnement de produits liquides, pâteux ou pulvérulents, alimentaires ou pharmaceutiques stériles, installation comportant un tunnel (1) fermé aux deux extrémités et, de l'extrémité amont vers l'extrémité aval de ce tunnel (1), un poste de chauffage d'une bande thermoplastique (13) tenue latéralement par des organes de préhension d'un mécanisme de transport (11) tel que des chaînes sans fin, un poste de thermoformage (2) pour former des récipients (17) dans la bande thermoplastique (13), un doseur-distributeur de produit stérile (9), doseur présentant au moins une rangée de tubulures de sortie (10) pénétrant dans le tunnel (1), un poste d'obturation et de scellement des récipients (13) prévu, de préférence, en aval du tunnel, ainsi que des unités d'alimentation en gaz stérile sous pression (7), débouchant à plusieurs endroits dans le tunnel (1) dont la base est normalement obturée par la bande thermoplastique (13), ce procédé consistant à obturer temporairement la base du tunnel (1) par une feuille résistant à la chaleur (12), notamment en métal tel que l'aluminium, s'étendant à partir de l'extrémité amont du tunnel (1) jusqu'à au-delà de l'extrémité aval de celui-ci et rattachée à la bande thermoplastique (13) dont la face tournée vers le plafond du tunnel (1) est stérile et protégée contre la pollution, par une bande de protection jusqu'à son entrée dans le tunnel (1), à faire passer séparément à travers le tunnel (1) et le doseur-distributeur (9) un fluide chaud stérilisant, et après stérilisation du tunnel (1) et du doseur-distributeur (9), à faire avancer la feuille résistant à la chaleur (12) et la bande thermoplastique (13) jusqu'à ce que toute la base du tunnel (1) soit formée par un tronçon de la bande thermoplastique (13) pendant que l'on continue à balayer le tunnel (1) avec un gaz stérile en légère surpression susceptible de s'échapper par les interstices existant entre les parois latérales du tunnel (1) et les bords de la feuille résistant à la chaleur (12) ou la bande thermoplastique (13) dépassant latéralement dudit tunnel (1), caractérisé en ce que l'on dispose d'abord la feuille résistant à la chaleur (12) à la base de tout le tunnel (1) et contre les bords des parois délimitant celui-ci et, ensuite on applique ladite feuille (12) de façon étanche contre le bord des tubulures de sortie (10) du doseur-distributeur (9) en même temps que l'on applique de façon étanche contre la face inférieure de cette feuille résistant à la chaleur (12) au moins une rangée de tubes d'évacuation (15) dont les axes coïncident avec ceux des tubulures de sortie (10) et dont les bords supérieurs (20) sont situés en face des bords inférieurs (21) des tubulures de sortie (10), on perce ladite feuille résistant à la chaleur (12) d'un trou (24) en face de chaque ensemble tube d'évacuation (15) et tubulure de sortie (10), on fait passer à travers le doseur-distributeur (9) un fluide chaud stérilisant que l'on évacue à travers les trous (24) de la feuille résistant à la chaleur (12) et les tubulures d'évacuation (15) pendant que l'on fait circuler de l'air stérile à travers le tunnel (1) et finalement on abaisse la rangée des tubes d'évacuation (15) en dessous du niveau de transport des récipients (17) thermoformés dans la bande thermoplastique (13) et on avance pas à pas ladite feuille résistant à la chaleur (12) et la bande thermoplastique (13) sous le tunnel (1) pendant que l'on maintient dans ce dernier un gaz stérile en légère surpression et on commence le cycle normal de fonctionnement de l'installation.

2. Procédé de stérilisation selon la revendication 1, caractérisé en ce qu'avant d'abaisser la rangée des tubes d'évacuation, on fait circuler à travers le doseur-distributeur (9) et les tubes d'évacuation (15), un fluide stérile refroidissant.

3. Dispositif de stérilisation d'un tunnel (1) et d'un doseur-distributeur (9) faisant partie d'une installation de conditionnement de produits liquides, pâteux ou pulvérulents stériles du domaine alimentaire ou pharmaceutique, cette installation comportant de l'extrémité amont vers l'extrémité aval du tunnel (1), un poste de chauffage d'une bande thermoplastique (13) tenue latéralement par des organes de préhension d'un mécanisme de transport (11) tel que des chaînes sans fin, un poste de thermoformage (2) pour former des récipients (17) dans la bande thermoplastique (13), un doseur-distributeur de produit stérile (9), doseur présentant au moins une rangée de tubulures de sortie (10) pénétrant dans le tunnel (1), un poste d'obturation et de scellement des récipients, prévu de préférence, en aval du tunnel (1), ainsi que des unités d'alimentation en un gaz stérile sous pression (7), tel que de l'air stérile, débouchant à plusieurs endroits dans le tunnel (1) dont la base est soit normalement obturée par la bande thermoplastique (13) de façon qu'il n'existe qu'un très faible intervalle ou interstice entre la face supérieure stérile de la bande thermoplastique (13) et le bord inférieur des parois latérales du tunnel (1) également fermé aux extrémités amont et aval, soit, pendant l'opération de stérilisation, temporairement obturée par une feuille ou tronçon de bande résistant à la chaleur (12), notamment en métal tel que de l'aluminium et rattachée à son extrémité amont à la bande thermoplastique (13) dont la face supérieure est protégée par une bande de protection contre toute pollution jusqu'à son entrée dans le tunnel (1),
caractérisé en ce qu'il comprend, d'une part, en dessous de la feuille résistant à la chaleur (12) et du trajet de la bande thermoplastique (13) et des récipients thermoformés (17) et, d'autre part, à l'aplomb des tubulures de sortie (10) du doseur-distributeur (9), au moins une rangée de tubes d'évacuation (15) ouverts en direction des tubulures de sortie (10) et susceptibles de venir s'appliquer avec leur extrémité supérieure contre l'extrémité inférieure des tubulures de sortie (10) avec interposition de la feuille résistant à la chaleur (12), le bord (20) de l'ouverture de chaque tube d'évacuation (15) entourant coaxialement l'axe d'une tubulure de sortie (10) et coïncidant avec l'ouverture inférieure de celle-ci, ainsi qu'au moins une rangée d'organes de perçage (23) mobiles perpendiculairement au plan de la feuille résistant à la chaleur (12), chacun de ces organes (23) étant disposé coaxialement à l'axe commun d'une tubulure de sortie (10) et d'un tube d'évacuation correspondant (15), et guidé soit par la tubulure de sortie (10), soit par le tube d'évacuation (15) dans laquelle ou lequel il est susceptible de se rétracter.

4. Dispositif de stérilisation selon la revendication 3, caractérisé en ce que les tubes d'évacuation (15) sont verticalement mobiles entre, d'une part, une position haute dans laquelle ils s'appliquent de façon étanche contre la face inférieure de la feuille résistant à la chaleur (12) et ils appliquent de façon étanche également la face supérieure de ladite feuille (12) contre le bord inférieur (21) des tubulures de sortie correspondantes (10), et, d'autre part, une position basse dans laquelle l'extrémité supérieure des tubes d'évacuation (15) se trouve en dessous du trajet des fonds des récipients (17) formés dans la bande thermoplastique (13).

5. Dispositif de stérilisation selon l'une des revendications 3 et 4, caractérisé en ce que chaque tube d'évacuation (15) débouche à son extrémité inférieure dans un canal transversal (18) relié à la bâche d'un circuit fermé d'un fluide de stérilisation, circuit qui comprend également des moyens de chauffage et de refoulement dudit fluide ainsi que des moyens de refroidissement dudit fluide.

6. Dispositif de stérilisation selon l'une des revendications 3 à 5, caractérisé en ce que l'ouverture supérieure (19) du tube d'évacuation (15) est délimitée par un bord annulaire (20) qui est situé en face de celui (21) de la tubulure de sortie (10) correspondante, mais qui présente une largeur radiale légèrement plus grande de façon à dépasser légèrement de part et d'autre du bord annulaire (21) de ladite tubulure (10).

7. Dispositif de stérilisation selon l'une des revendications 3 à 6, caractérisé en ce que le bord (20) du tube d'évacuation (15) est muni d'un joint d'étanchéité (22) dépassant légèrement vers le haut de la face supérieure dudit bord (20).

8. Dispositif de stérilisation selon la revendication 3, caractérisé en ce que l'organe de perçage (23) présente la forme générale d'un disque qui, sur sa face tournée vers la feuille d'aluminium (12), comporte une petite pointe en saillie (25) à laquelle se raccordent plusieurs arêtes radiales (26) qui sont légèrement inclinées vers l'arrière en se dirigeant vers le bord dudit disque.

9. Dispositif de stérilisation selon l'une des revendications 3 et 8, caractérisé en ce que l'organe de perçage (23) est disposé à l'intérieur de chaque tube d'évacuation (15) et est muni, à sa face détournée de la feuille résistant à la chaleur (12), d'une tige de commande (28) guidée verticalement par un organe de guidage (29) fixé dans ledit tube (15).

10. Dispositif de stérilisation selon l'une des revendications 3 et 8, caractérisé en ce que l'organe de perçage (23) est prévu sur l'extrémité inférieure de la buse d'éjection (30) du doseur-distributeur (9).

## Patentansprüche

1. Sterilisationsverfahren für eine Abfüllanlage für sterile flüssige, pastöse oder pulverförmige Nahrungsmittel oder pharmazeutische Produkte, wobei die Anlage einen an beiden Enden geschlossenen Tunnel (1) und vom vorderen zum hinteren Ende dieses Tunnels (1) hin eine Heizung eines Thermoplastbands (13), das seitlich von Greifvorrichtungen einer Transportvorrichtung (11) wie endlosen Ketten gehalten wird, eine Warmformungseinrichtung (2) zur Formung von Behältern (17) im Thermoplastband (13), eine Dosier- und Abgabevorrichtung (9) für sterile Produkte umfaßt, die mindestens eine Reihe Austrittsstutzen (10), die in den Tunnel (1) reichen, sowie eine Verschluß- und Versiegelungsstation (13) für die Behälter aufweist, die vorzugsweise am hinteren Ende des Tunnels (1) vorgesehen ist, sowie Zuführvorrichtungen (7) für steriles, unter Druck stehendes Gas, die an mehreren Stellen in den Tunnel (1) reichen, der am Boden normalerweise durch das Thermoplastband (13) verschlossen ist, wobei dieses Verfahren darin besteht, den Boden des Tunnels (1) zeitweilig mit einer hitzebeständigen Folie (12), insbesondere aus Metall wie Aluminium, zu verschließen, die sich vom vorderen Ende des Tunnels (1) bis über sein hinteres Ende hinaus erstreckt und am Thermoplastband (13) befestigt ist, dessen der Decke des Tunnels (1) zugewandte Seite steril und vor Verschmutzung durch einen Schutzstreifen bis zum Eintritt in den Tunnel (1) geschützt ist, um voneinander unabhängig durch Tunnel (1) und Dosier- und Abgabevorrichtung (9) ein heißes, sterilisierendes Fluid zu leiten und nach der Sterilisierung des Tunnels (1) und der Dosier- und Abgabevorrichtung (9) die hitzebeständige Folie (12) und das Thermoplastband (13) so weit nach vorne zu bringen, bis der gesamte Boden des Tunnels (1) von einem Stück des Thermoplastbands (13) gebildet wird, während der Tunnel (1) weiterhin mit einem sterilen Gas unter leichtem Überdruck gereinigt wird, welches durch die Zwischenräume zwischen den Seitenwänden des Tunnels (1) und den Rändern der hitzebeständigen Folie (12) oder des Thermoplastbands (13), die/das seitlich über den besagten Tunnel (1) hinausgeht, entweichen kann, dadurch gekennzeichnet, daß man zunächst den Boden des ganzen Tunnels (1) bis an die Ränder der diesen begrenzenden Wände mit der hitzebeständigen Folie (12) versieht und die besagte Folie (12) dann gut dichtend gegen den Rand der Austrittsstutzen (10) der Dosier- und Abgabevorrichtung (9) drückt und gleichzeitig mindestens eine Reihe von Ablaßrohren (15) gut dicht an die Unterseite dieser hitzebeständigen Folie (12) drückt, wobei die Achse dieser Rohre gleich der Achse der Austrittsstutzen (10) ist und die Oberränder der Rohre gegenüber dem unteren Rand der Austrittsstutzen (10) liegen, man gegenüber jedem Paar Ablaßrohr (15) und Austrittsstutzen (10) ein Loch in die besagte hitzebeständige Folie (12) sticht, man durch die Dosier- und Abgabevorrichtung (9) ein heißes, sterilisierendes Fluid laufen und durch die Löcher in der hitzebeständigen Folie (12) und durch die Austrittsstutzen (10) wieder ablaufen läßt, während man im Tunnel (1) sterile Luft zirkulieren läßt, und schließlich die Reihe der Ablaßrohre (15) unter die Transporthöhe der im Thermoplastband (13) warmgeformten Behälter (17) absenkt und nach und nach die besagte hitzebeständige Folie (12) und das Thermoplastband (13) unter den Tunnel (1) bewegt, während man in diesem ein steriles Gas unter leichtem Überdruck hält, und den normalen Arbeitszyklus der Anlage einleitet.

2. Verfahren gemäß Anspruch 1, dadurch gekennzeichnet, daß man vor dem Absenken der Reihe der Ablaßrohre in der Dosier- und Abgabevorrichtung (9) und den Ablaßrohren (15) ein steriles Kühlfluid zirkulieren läßt.

3. Sterilisationsvorrichtung aus einem Tunnel (1) und einer Dosier- und Abgabevorrichtung (9), die zu einer Abfüllanlage für sterile flüssige, pastöse oder pulverisierte Produkte aus dem Nahrungsmittel- oder pharmazeutischen Bereich gehören, wobei in dieser Vorrichtung von vorne nach hinten im Tunnel (1) eine Heizung eines Thermoplastbands (13) vorgesehen ist, das seitlich von Greifvorrichtungen einer Transporteinrichtung (11), wie endlosen Ketten, gehalten wird, eine Warmformungseinrichtung (2) zur Formung von Behältern (17) im Thermoplastband (13), eine Dosier- und Abgabevorrichtung (9) für sterile Produkte, wobei der Dosierer mindestens eine Reihe Austrittsstutzen (10), die in den Tunnel (1) reichen, sowie eine Verschluß- und Versiegelungseinrichtung für die Behälter aufweist, die vorzugsweise am hinteren Ende des Tunnels (1) vorgesehen ist, sowie Zuführvorrichtungen (7) für steriles, unter Druck stehendes Gas, wie z.B. sterile Luft, die an mehreren Stellen in den Tunnel (1) reichen, dessen Boden entweder normalerweise durch das Thermoplastband (13) verschlossen ist, so daß nur ein kleiner Zwischenraum oder Spalt zwischen der sterilen Oberseite des Thermoplastbands (13) und dem Unterrand der Seitenwände des ebenfalls an Vorder- und Hinterende geschlossenen Tunnels (1) bleibt, oder während des Sterilisationsvorgangs vorübergehend durch eine hitzebeständige Folie oder ein Stück hitzebeständiges Band (12) , insbesondere aus Metall wie Aluminium, verschlossen und am Vorderende mit dem Thermoplastband (13) verbunden ist, dessen Oberseite durch einen Schutzstreifen bis zum Eintritt in den Tunnel (1) gegen jegliche Verschmutzung geschützt ist,
dadurch gekennzeichnet, daß sie zum einen unter der hitzebeständigen Folie (12) und der Bahn des Thermoplastbands (13) und den warmgeformten Behältern (17) und zum anderen lotrecht zu den Austrittsstutzen (10) der Dosier- und Abgabevorrichtung (9) mindestens eine Reihe von Ablaßrohren (15) aufweist, die zu den Austrittsstutzen (10) hin offen sind und mit ihrem oberen Ende auf das untere Ende der Austrittsstutzen (10) drücken können, wobei die hitzebeständige Folie (12) dazwischenliegt und der Rand (20) der Öffnung jedes Ablaßrohrs (15) koaxial die Achse eines Austrittsstutzens (10) umschließt und auf die untere Öffnung desselben paßt, sowie mindestens eine Reihe Durchbohrvorrichtungen (23), die senkrecht zur Ebene der hitzebeständigen Folie (12) beweglich sind, wobei jede Durchbohrvorrichtung (23) koaxial zur gemeinsamen Achse eines Austrittsstutzens (10) und eines entsprechenden Ablaßrohrs (15) angeordnet ist und entweder vom Austrittsstutzen (10) oder vom Ablaßrohr (15) geführt wird, in den/das er eingezogen werden kann.

4. Sterilisationsvorrichtung gemäß Anspruch 3, dadurch gekennzeichnet, daß die Ablaßrohre (15) vertikal beweglich sind einerseits zwischen einer oberen Position, in der sie gut abschließend gegen die Unterseite der Aluminiumfolie (12) drücken und ebenso gut abschließend die Oberseite der genannten Folie (12) gegen den Unterrand der entsprechenden Austrittsstutzen (10) drücken, und andererseits einer unteren Position, in der sich das obere Ende der Ablaßrohre (15) unter der Bahn der Böden der im Thermoplastband (13) geformten Behälter (17) befindet.

5. Sterilisationsvorrichtung gemäß Anspruch 3 oder 4, dadurch gekennzeichnet, daß jedes Ablaßrohr (15) an seinem unteren Ende in einen Querkanal (18) mündet, der an den Auffangbehälter eines geschlossenen Sterilisierungsfluid-Kreislaufs angeschlossen ist, wobei dieser Kreislauf ebenfalls Heiz-, Förder- und Kühlvorrichtungen für das besagte Fluid umfaßt.

6. Sterilisationsvorrichtung gemäß einem der Ansprüche 3 bis 5, dadurch gekennzeichnet, daß die obere Öffnung (19) des Rohrs (15) von einem rundlaufenden Rand (20) begrenzt wird, der gegenüber dem Rand (21) des entsprechenden Austrittsstutzens (10) liegt, dessen radiale Breite jedoch geringfügig größer ist, so daß er über den rundlaufenden Rand (21) des besagten Stutzens (10) leicht übersteht.

7. Sterilisationsvorrichtung gemäß einem der Ansprüche 3 bis 6, dadurch gekennzeichnet, daß der Rand (20) des Ablaßrohrs (15) über eine Dichtung (22) verfügt, die zum oberen Teil der Oberseite des besagten Rands (20) leicht übersteht.

8. Sterilisationsvorrichtung gemäß Anspruch 3, dadurch gekennzeichnet, daß die Durchbohrvorrichtung (23) im wesentlichen die Form einer Scheibe aufweist, aus der auf ihrer der Aluminiumfolie (12) zugewandten Seite ein kleiner Dorn (25) ragt, an den mehrere Radialkanten (26) anschließen, die leicht nach hinten geneigt sind und zum Rand der besagten Scheibe zulaufen.

9. Sterilisationsvorrichtung gemäß einem der Ansprüche 3 bis 8, dadurch gekennzeichnet, daß die Durchbohrvorrichtung (23) innerhalb jedes Ablaßrohrs (15) vorgesehen ist und auf ihrer der hitzebeständigen Folie (12) abgewandten Seite eine Bedienungsstange (28) aufweist, die vertikal durch ein im besagten Rohr (15) befestigtes Führungselement (29) geführt wird.

10. Sterilisationsvorrichtung gemäß einem der Ansprüche 3 bis 8, dadurch gekennzeichnet, daß die Durchbohrvorrichtung (23) am unteren Ende der Blasdüse (30) der Dosier- und Abgabevorrichtung (9) angeordnet ist.

## Claims

1. Method for sterilizing an installation for the packaging of sterile food or pharmaceutical products in liquid, paste or powder form, said installation comprising a tunnel (1) closed at both ends and, from the upstream end towards the downstream end of said tunnel (1), a heating station for heating a thermoplastic band (13) held laterally by clamping members provided on a conveying system (11) such as endless chains, a thermoforming station (2) for forming containers (17) from the thermoplastic band (13), a sterile product metering/dispensing device (9), the metering device having at least one row of outlet tubulures (10) penetrating into the tunnel (1), a container closing and sealing station (13) preferably provided downstream from the tunnel, as well as supply units supplying sterile gas under pressure (7) issuing at several locations of the tunnel (1), the base of said tunnel being normally obturated by the thermoplastic band (13), said method consisting in temporarily obturating the base of the tunnel (1) by a heat-resistant sheet (12), particularly of a metal such as aluminium, extending from the upstream end of the tunnel (1) to beyond the downstream end thereof and being joined to the thermoplastic band (13), the face of which turned towards the ceiling of the tunnel (1) is sterile and protected against pollution by a protection band until the thermoplastic band reaches the entrance of the tunnel (1), in circulating a hot sterilizing fluid separately through the tunnel (1) and through the metering/dispensing device (9), and, after the sterilization of the tunnel (1) and of the metering/dispensing device (9), in moving the heat-resistant sheet (12) and the thermoplastic band (13) forward until the whole base of the tunnel (1) is formed by a length of the thermoplastic band (13) while the tunnel (1) is continuously scavenged with a sterile gas at a pressure slightly in excess of the ambient pressure whereby the sterile gas is capable of escaping through interstices existing between the lateral walls of the tunnel (1) and the edges of the heat-resistant sheet (12) or the thermoplastic band (13) projecting laterally from said tunnel (1),
characterized in that the heat-resistant sheet (12) is first placed on the base of the whole tunnel (1) and against the edges of the lateral walls defining it and, then said sheet (12) is sealingly applied against the edges of the outlet tubulures (10) of the metering/dispensing device (9) while, at the same time, sealingly applying at least one row of discharge tubes (15) against the lower face of said heat-resistant sheet (12), the axes of said tubes coinciding with those of the outlet tubulures (10) and the upper edges (20) thereof being in facing relationship to the lower edges (21) of the outlet tubulures (10), a hole (24) is pierced in said heat-resistant sheet (12) between each facing discharge tube (15) and outlet tubulure (10), a hot sterilizing fluid is circulated through the metering/dispensing device (9), said fluid being exhausted through the holes (24) in the heat-resistant sheet (12) and through the outlet tubulures (10) while sterile air is circulated through the tunnel (1) and finally, the row of discharge tubes (15) is lowered to a location beneath the conveying level of the containers (17) thermoformed in the thermoplastic band (13) and said heat-resistant sheet (12) and the thermoplastic band (13) are fed stepwise under the tunnel (1) while maintaining inside the latter a sterile gas under a pressure slightly in excess of the ambient pressure and, then begins the normal working cycle of the installation.

2. Sterilizing method according to claim 1, characterized in that before lowering the row of discharge tubes, a sterile cooling fluid is circulated through the metering/dispensing device (9) and the discharge tubes (15).

3. Device for sterilizing a tunnel (1) and a metering/dispensing device (9) forming part of an installation for packaging sterile products in liquid, paste or powder form, in the food and pharmaceutical field, said installation comprising from the upstream end to the downstream end of the tunnel (1), a heating station for heating a thermoplastic band (13) held laterally by clamping members provided on a conveying system (11) such as endless chains, a thermoforming station (2) for forming containers (17) from the thermoplastic band (13), a sterile product metering/dispensing device (9), the metering device being provided with at least one row of outlet tubulures (10) penetrating into the tunnel (1), a container closing and sealing station, preferably provided downstream from the tunnel (1), as well as supply units supplying a sterile gas under pressure (7), such as sterile air, which units issue at several locations of the tunnel (1), the base of said tunnel being either normally obturated by the thermoplastic band (13) whereby only a very small gap or interstice exists between the sterile upper face of the thermoplastic band (13) and the lower edge of the lateral walls of the tunnel (1), likewise closed at the upstream and downstream ends, or during the sterilization operation, temporarily obturated by a heat-resistant sheet or length of band (12), particularly of a metal such as aluminium, ant joined at its upstream end to the thermoplastic band (13), the upper face of which is protected against pollution by a protection band until such time as the thermoplastic band reaches the entrance of the tunnel (1),
characterized in that it comprises, on the one hand, beneath the heat-resistant sheet (12) and the path of the thermoplastic band (13) and of the containers thermoformed (17) therein, and, on the other hand, flush with the outlet tubulures (10) of the metering/ dispensing device (9), at least one row of discharge tubes (15) which are opened towards the outlet tubulures (10) and adapted to be applied by the upper end thereof against the lower end of the outlet tubulures (10), with interposition of said heat-resistant sheet (12), the edge (20) of the opening of each discharge tube (15) surrounding coaxially the axis of an outlet tubulure (10) and coinciding with the lower opening thereof, as well as at least one row of piercing members (23) movable perpendicularly to the plane of the heat-resistant sheet (12), each one of said piercing members (23) being placed coaxially to the joint axis of an outlet tubulure (10) and of a corresponding discharge tube (15), and guided either by the outlet tubulure (10), or by the discharge tube (15) inside which it is adapted to be retracted.

4. Sterilizing device according to claim 3, characterized in that the discharge tubes (15) are vertically movable between, on the one hand, a high position in which they are sealingly applied against the lower face of the heat-resistant sheet (12) and, in turn sealingly apply the upper face of said sheet (12) against the lower edge (21) of the corresponding outlet tubulures (10), and on the other hand, a low position in which the upper end of the discharge tubes (15) is situated under the path of the bottom of the containers formed in the thermoplastic band (13).

5. Sterilizing device according to one of claims 3 and 4, characterized in that each discharge tube (15) issues by the lower end thereof into a transversal duct (18) connected with a tank of a closed circuit of a sterilizing fluid, which circuit is also provided with means for heating and delivering said fluid as well as with means for cooling said fluid.

6. Sterilizing device according to one of claims 3 to 5, characterized in that the upper opening (19) of the discharge tube (15) is defined by an annular rim (20) situated in facing relationship to that (21) of the corresponding outlet tubulure (10), but it has a radial width which is slightly greater so as to project radially slightly beyond the annular rim (21) of said tubular (10).

7. Sterilizing device according to one of claims 3 to 6, characterized in that the rim (20) of the discharge tube (15) is equipped with a seal (22) projecting slightly upwardly towards the upper face of said rim (20).

8. Sterilizing device according to claim 3, characterized in that the piercing member (23) has the general shape of a disc having, on its face turned towards the aluminium sheet (12), a small projecting sharp tip (25) on which converge a number of radial ridges (26) which are slightly inclined rearwardly in the direction of the periphery of said disc.

9. Sterilizing device according to one of claims 3 and 8, characterized in that the piercing member (23) is placed inside each discharge tube (15) and comprises, on its face turned away from the heat-resistant sheet (12), a control rod (28) guided vertically by a guiding member (29) fixed in said tube (15).

10. Sterilizing device according to one of claims 3 and 8, characterized in that the piercing member (23) is provided on the lower end of the ejection nozzle (30) of the metering/dispensing device (9).
